# FASCICULE DE BREVET EUROPEEN

(11) **EP 3 853 420 B1**
(45) Date de publication et mention de la délivrance du brevet: **16.04.2025**
(21) Numéro de dépôt: 19768838.5
(22) Date de dépôt: 18.09.2019
(51) Int. Cl.: E03D 13/00, E03D 7/00, E04H 1/12

(54) **URINOIR POUR FEMMES**
URINAL FÜR FRAUEN
URINAL FOR WOMEN

(30) Priorité: 21.09.2018 FR 1858580
(43) Date de publication de la demande: 28.07.2021
(73) Titulaire: Madamepee, 92210 Saint-Cloud (FR)
(72) Inventeur: DES ISNARDS, Nathalie, 92210 SAINT-CLOUD (FR); REMAUD, David, 92210 SAINT-CLOUD (FR)
(74) Mandataire: Bandpay & Greuter
(86) Numéro de dépôt international: PCT/EP2019/074948
(87) Numéro de publication internationale: WO 2020/058304

(56) Documents cités:
- GB-A- 2 357 033
- KR-B1- 101 359 284
- US-A1- 2014 013 502
- US-A1- 2014 075 663
- US-S- D 791 935

## Description

### Domaine technique

La présente invention concerne un urinoir, en particulier un urinoir pour les femmes et destiné à être utilisé en position debout ou semi accroupie. Elle concerne également une cabine fixe ou amovible équipée d'un tel urinoir. Les urinoirs selon l'invention permettent de réduire le temps passé par les femmes aux toilettes pour uriner, et par conséquent de réduire les temps d'attente aux toilettes pour femmes.

### Etat de la technique antérieure

La différence de morphologie entre les hommes et les femmes a pour conséquence que, pour uriner, il est proposé aux hommes des urinoirs utilisables en position debout tandis que les femmes n'ont accès qu'à des toilettes de type sièges, utilisables en position assise, ou des toilettes turques, qui s'utilisent en position accroupie. Les toilettes publiques des hommes sont, la plupart du temps, équipées de toilettes cabines fermées et d'urinoirs. Les toilettes publiques pour les femmes sont équipées uniquement de cabines fermées. Le document US 2014/013502 décrit une cabine comprenant des toilettes, un urinoir et un lavabo. De même, dans les évènements qui rassemblent une population importante, il est fréquent d'installer des toilettes amovibles qui présentent les mêmes différences d'équipement pour les hommes et les femmes que les toilettes fixes. Il en résulte que, dans les lieux de forte affluence, il est fréquent que les toilettes publiques ne répondent pas suffisamment à la demande des femmes. Les files d'attentes devant ces équipements sont bien connues des utilisatrices. Il est bien connu également que les toilettes publiques pour hommes ne connaissent pas ce problème d'encombrement. De différentes études réalisées en Europe et aux Etats-Unis il résulte que le temps moyen passé aux toilettes (appelé aussi ci-après « temps de service ») pour les femmes est de 2 minutes, tandis que le temps moyen passé aux toilettes pour les hommes n'est que de 1 minute 30 secondes et le temps moyen passé par les hommes à un urinoir est de 35 secondes. Il en résulte que les files d'attentes des femmes sont en moyenne de plus de 6 minutes, contre seulement 11 secondes pour les hommes. Dans les lieux et évènements à forte affluence (festivals, salles de spectacles, stations-service...) le temps d'attente aux toilettes pour les femmes peut atteindre 30 à 45 minutes alors qu'il restera de l'ordre de 2 minutes pour les hommes.

Cette situation est doublement pénalisante pour les femmes : tout d'abord, il est pénible d'attendre lorsque l'on ressent le besoin d'uriner. Dans le cas d'une utilisation des toilettes en marge d'évènements, par exemple de type culturel, sportif, ou professionnel, le temps passé à attendre devant l'entrée des toilettes est un temps pris sur l'événement, ce qui représente une frustration pour les participantes. Enfin, cette situation renforce les inégalités entre les hommes et les femmes dans les espaces publics.

La durée passée dans ces équipements par les femmes résulte de plusieurs facteurs. Notamment, lorsque les toilettes sont équipées de cuvettes de type siège, les utilisatrices s'interrogent sur l'hygiène du siège, consacrent du temps à son inspection et éventuellement son nettoyage. Lorsque l'établissement en est équipé, elles posent dessus un film de protection jetable, ou de façon alternative elles optent pour une position semi-accroupie, inadaptée à cet équipement, mais qui évite un contact direct avec la cuvette.

Les toilettes turques présentent d'autres difficultés : en fonction de la morphologie de l'utilisatrice, l'urine peut être projetée hors de la zone de collecte. Il en résulte que les toilettes de ce type sont souvent sales, et les utilisatrices répugnent à s'y rendre, ou le font avec des précautions qui augmentent le temps d'immobilisation des ces équipements. Par ailleurs, les toilettes de ce type nécessitent une structure d'évacuation sous le réceptacle, ce qui est inadapté à des toilettes amovibles, et un tel équipement occupe une surface importante.

Au cours du temps, des solutions ont été proposées, néanmoins, à ce jour, aucune n'est réellement satisfaisante.

Par exemple, le document JP3196797U décrit des urinoirs pour femmes de type cuvette, de forme étroite et allongée, destinés à une utilisation semi-accroupie. Ces urinoirs présentent l'inconvénient de présenter un rebord large, qui fait que l'utilisatrice peut être tentée de s'y asseoir. La forme de cet équipement n'indique pas explicitement dans quel sens il doit être utilisé : en position tournée vers le mur ou en position dos au mur. Par ailleurs, les bords supérieurs de la cuvette s'inscrivent dans un plan. En fonction de la morphologie de l'utilisatrice et de la direction du jet, cette configuration présente le risque de laisser passer des projections d'urine hors de la cuvette.

Le document US2017138035A1 décrit un urinoir mixte qui présente des caractéristiques similaires.

Des cuvettes d'urinoir féminin présentant une forme allongée et des parties avant et arrière relevées ont également été décrites dans l'art antérieur.

La demande GB 2 357 033 décrit un urinoir pour femme comportant une cuvette de forme allongée suivant un axe horizontal, les parois internes et le bord de la cuvette définissant une ouverture tournée vers le haut. La cuvette comprend une partie avant et une partie arrière délimitées par le point le plus bas de la cuvette. Les bords de la cuvette présentent une forme concave. La partie avant de la cuvette comprend une extrémité relevée vers le haut.

Le document US D791,935 décrit le dessin ornemental d'un urinoir pour femme présentant une forme allongée suivant un axe horizontal et une partie avant relevée vers le haut.

Les extrémités relevées vers le haut décrites dans ces documents forment une barrière au jet d'urine et évitent les projections hors des limites de la cuvette. Toutefois, les cuvettes de ce type déjà connues présentent des caractéristiques qui facilitent peu une utilisation efficace car l'utilisatrice s'interroge sur la position à adopter (vers le mur ou dos au mur). Les caractéristiques de ces cuvettes les rendent peu pratiques pour les femmes qui portent un pantalon (fort encombrement contraignant à un déshabillage complet ou quasi-complet).

Le document KR 101359284 décrit un urinoir pour femme comprenant une cuvette de forme allongée suivant un axe horizontal dans laquelle est ménagée une section circulaire centrale. La cuvette est inclinée vers le bas depuis une extrémité avant vers une extrémité arrière. Le bord de la cuvette est plat et le point le plus bas du bord se trouve à l'extrémité arrière de la cuvette. La cuvette comprend un grillage de forme convexe posé directement sur le fond de la cuvette.

La demande US 2014/075663 décrit un écran d'urinoir configuré pour être placé dans une position verticale dans un urinoir pour homme.

Il est donc connu de différents documents de placer une grille dans le fond d'un urinoir afin d'éviter que des objets soient introduits dans les canalisations (type papier hygiénique, mégot ou autre). Il est également connu du document DE20213033U de placer dans un urinoir une grille sur pieds pour casser le jet d'urine et réduire les projections.

Toutefois, aucun des documents précités ne résout les problèmes qui ont été exposés ci-dessus.

### Résumé de l'invention

La présente invention a pour objectif de réduire les files d'attente aux toilettes des femmes grâce à l'installation d'urinoirs féminins, conçus et dédiés pour les femmes dans les lieux d'événements temporaires et dans les espaces publics.

L'urinoir selon l'invention est conçu et dédié pour les femmes, afin de permettre à l'utilisatrice d'uriner rapidement et facilement, tout en respectant l'hygiène et en préservant son intimité.

L'invention concerne un urinoir 1 comprenant une cuvette 3 de forme allongée suivant un axe horizontal (X-X'), les parois internes 2 et le bord 4 de la cuvette 3 définissant une ouverture 5, tournée vers le haut, ladite cuvette 3 comprenant une partie arrière 6, de longueur d₁ suivant l'axe (X-X'), et une partie avant 9, de longueur d₂ suivant (X-X'), la partie arrière 6 comprenant une première extrémité 7, de largeur *l₁*, suivant un axe horizontal (Z-Z'), perpendiculaire à l'axe (X-X'), la partie avant 9 comprenant une seconde extrémité 11, opposée à la première extrémité 7 suivant l'axe (X-X'), de largeur *l*₂ suivant l'axe (Z-Z'), l'ouverture 5 étant fermée par un grillage hydrofuge 13 de forme concave, caractérisé en ce que le bord 4 est de forme concave sur les deux côtés de la cuvette 3 et k est la différence de hauteur entre les points (M, N) les plus bas du bord 4 et la seconde extrémité 11, d₁ + d₂ est supérieur ou égal à 30 cm, d₂ est compris entre 20 et 70 cm, *l₁* est compris entre 20 et 40 cm, *l*₂ est inférieur ou égal à 10 cm, k est compris entre 5 et 15 cm.

Avantageusement, l'urinoir (1) selon l'invention comprend une cuvette (3) de forme allongée suivant un axe horizontal (X-X'), les parois internes (2) et le bord (4) de la cuvette (3) définissant une ouverture (5), tournée vers le haut, ladite cuvette (3) comprenant une partie arrière (6), de longueur d₁ suivant l'axe (X-X'), et une partie avant (9), de longueur d₂ suivant (X-X'), les points (M, N) représentant le point le plus bas du bord (4) définissent la limite entre la partie avant (9) et la partie arrière (6) de la cuvette (3), la partie arrière (6) comprenant une première extrémité (7), de largeur *l₁*, suivant un axe horizontal (Z-Z'), perpendiculaire à l'axe (X-X'), la partie avant (9) comprenant une seconde extrémité (11), opposée à la première extrémité (7) suivant l'axe (X-X'), de largeur *l*₂ suivant l'axe (Z-Z'), l'ouverture (5) étant fermée par un grillage hydrofuge (13) de forme concave, caractérisé en ce que le bord (4) est de forme concave, ouverte vers le haut, sur les deux côtés de la cuvette (3) et k est la différence de hauteur entre les points (M, N) et la seconde extrémité (11), d₁ + d₂ est supérieur ou égal à 30 cm, d₂ est compris entre 20 et 70 cm, *l₁* est compris entre 20 et 40 cm, *l*₂ est inférieur ou égal à 10 cm, k est compris entre 5 et 15 cm.

Avantageusement, la cuvette 3 est symétrique par rapport à l'axe horizontal (X-X').

Avantageusement k est compris entre 5 et 10 cm.

Avantageusement d₂ est compris entre 30 et 40 cm.

Avantageusement la somme d₁ + d₂ est de 50 à 70 cm.

Avantageusement, la largeur *l₁* est comprise entre 25 et 35 cm.

Avantageusement, la largeur *l₂* est comprise entre 4 et 7 cm.

Selon un mode de réalisation préféré le grillage 13 est en matériau hydrofuge ou porteur d'un revêtement en matériau hydrofuge comprenant au moins un polymère fluoré ou une silicone.

Selon un mode de réalisation préféré le grillage hydrofuge 13 présente un maillage d'une épaisseur comprise entre 1 et 2 mm.

Selon un mode de réalisation préféré le maillage du grillage 13 présente des orifices d'une surface supérieure ou égale à 1 cm².

Selon un mode de réalisation préféré le maillage du grillage 13 présente des orifices d'une surface inférieure ou égale à 4 cm², avantageusement inférieure ou égale à 2 cm².

Selon un mode de réalisation préféré le grillage hydrofuge 13 est fixé à la paroi interne 2 au moyen d'éléments de clipsage 8a, 10a sur la paroi interne 2 et d'éléments de clipsage complémentaires 8b, 10b sur le grillage 13.

Selon un mode de réalisation encore préféré la paroi interne 2 comprend au moins un élément de clipsage 8a au niveau de la première extrémité 7 et un élément de clipsage 10a au niveau de la seconde extrémité 11, le grillage hydrofuge 13 comprend au moins deux éléments de clipsage 8b, 10b complémentaires et en regard des éléments de clipsage 8a, 10a.

Selon un mode de réalisation préféré la hauteur h caractérise la différence de hauteur entre le bord 4 et le fond 8 de la paroi interne 2 de la cuvette 3, et h est supérieur ou égal à 10 cm, de préférence supérieur ou égal à 15 cm.

Selon un mode de réalisation préféré le fond 8 de la paroi interne 2 de la cuvette 3 définit avec l'horizontale un angle (α) supérieur ou égal à 0,5°, avantageusement compris entre 1 et 10°, encore plus avantageusement de 2 à 7°.

Selon un mode de réalisation préféré l'urinoir 1 comporte une ouverture 15 dans l'extrémité arrière 7 de la cuvette 3, cette ouverture 15 étant reliée à une canalisation 16.

Selon un mode de réalisation encore préféré l'ouverture 15 est située au niveau du fond 8 de la cuvette 3.

Selon un mode de réalisation préféré la cuvette 3 présente une épaisseur e au niveau des bords 4 et *e* est inférieur ou égal à 10 mm, avantageusement de 0,5 à 4 mm.

Selon un mode de réalisation préféré le grillage 13 définit un rayon de courbure r dans le plan vertical passant par les points M et N, et r est de 40 à 120 cm, avantageusement de 60 à 120 cm.

L'invention concerne également une cabine 20, 20b comportant un urinoir 1, deux parois latérales 22, 24, une paroi de fond 19 et un plancher 28.

Avantageusement, la cabine 20, 20 b comporte un urinoir 1, deux parois latérales 22, 24, une paroi de fond 19, un plancher 28 et une fermeture 21, 27 du côté opposé à l'urinoir 1.

Encore plus avantageusement, l'urinoir 1 est fixé sur la paroi 19 par sa première extrémité 7.

Encore plus avantageusement, l'urinoir 1 est raccordé à une canalisation 23 située à l'extérieur de la cabine 20, 20b.

Selon un mode de réalisation préféré, la cabine 20, 20b est mobile.

Selon un mode de réalisation préféré de la cabine 20, 20b le point (M, N) le plus bas du bord 4 définit avec le plancher 28 une hauteur H et H est supérieure ou égale à 50 cm, avantageusement de 20 à 25 cm.

### Description détaillée

L'expression « consiste essentiellement en » suivie d'une ou plusieurs caractéristiques, signifie que peuvent être inclus dans le procédé ou le matériau de l'invention, outre les composants ou étapes explicitement énumérés, des composants ou des étapes qui ne modifient pas significativement les propriétés et caractéristiques de l'invention.

L'expression « compris entre X et Y » inclut les bornes, sauf mention contraire explicite. Cette expression signifie donc que l'intervalle visé comprend les valeurs X, Y et toutes les valeurs allant de X à Y.

L'invention consiste notamment en un urinoir comprenant une cuvette ergonomique allongée en forme de bec comprenant une ouverture tournée vers le haut, le bord de la cuvette étant relevé dans la partie avant de la cuvette, et équipé d'une grille posée sur la cuvette. La grille est de forme incurvée, face concave tournée vers le haut. Les bords de la cuvette s'inscrivent de chaque côté de celle-ci dans une forme concave ouverte vers le haut, La différence de hauteur entre l'extrémité avant et le point le plus bas des bords de la cuvette définit une hauteur k qui est choisie dans un intervalle déterminé. Il a en effet été constaté que les urinoirs de l'art antérieur dont les bords s'inscrivent dans un plan n'évitent pas les projections. Par ailleurs, lors de ses travaux, la demanderesse a constaté que les urinoirs qui présentent une différence de hauteur trop importante entre l'extrémité avant et le point le plus bas des bords de la cuvette sont peu pratiques, difficiles à chevaucher, obligent à un déshabillage complet et occasionnent ainsi une perte de temps pour les utilisatrices. L'ensemble des caractéristiques géométriques de la cuvette, y compris la grille, incite l'utilisatrice à adopter pour la miction la position semi-accroupie (dite également « semi-squat »), dos au mur. Ce mode d'utilisation contribue à la fois à une meilleure hygiène et un gain de temps. La facilité de compréhension du mode d'utilisation de ce dispositif a pour conséquence que les utilisatrices adoptent très rapidement la bonne posture et le temps de service se trouve réduit comparativement aux dispositifs antérieurs. La grille posée sur la cuvette permet une compréhension immédiate que le dispositif est destiné à recueillir exclusivement des urines. L'utilisatrice comprend aussi très rapidement que l'urinoir s'utilise sans contact et que le nettoyage préalable à son utilisation n'est donc pas nécessaire. La forme de la cuvette évite un déshabillage complet, ce qui contribue à la rapidité d'utilisation. Elle évite aussi les projections et/ou les débordements d'urine.

La simplicité et l'efficacité de ces équipements réduisent considérablement le temps de service de ces urinoirs comparativement aux équipements de l'art antérieur.

En outre dans un mode de réalisation préféré, les urinoirs de l'invention occupent une surface réduite par rapport à certains équipements de l'art antérieur, ce qui permet d'en installer un nombre important dans un espace réduit.

Les urinoirs de l'invention peuvent être mobiles ou fixes, ils peuvent donc être installés dans des équipements permanents tels que toilettes d'aéroport, de stade, de salle de spectacle, mais aussi dans des cabines de toilette mobiles pour des évènements ponctuels, tels que festivals, congrès ou tout autre événement où de nombreuses personnes se trouvent rassemblées. Ils peuvent être associés dans une cabine à d'autres équipements variés et connus dans le domaine d'application tels que robinet, poubelle etc...

Les différents modes de réalisation, variantes, les préférences et les avantages décrits ci-dessus pour chacun des objets de l'invention s'appliquent à tous les objets de l'invention et peuvent être pris séparément ou en combinaison.

L'invention est illustrée par les exemples illustrés sur les figures suivantes, de manière non limitative.

### Figures :

Figure 1 : La figure 1 est une représentation en perspective d'une cuvette 3 d'urinoir 1 selon l'invention
Figure 2 : La figure 2 est une vue de dessus de la cuvette 3 d'urinoir 1 selon l'invention
Figure 3 : La figure 3 est une vue de côté de la cuvette 3 d'urinoir 1 selon l'invention
Figure 4 : La figure 4 est une vue en coupe, suivant un plan vertical passant par l'axe X-X', de la cuvette 3 d'urinoir 1 selon l'invention
Figure 5 : La figure 5 est une vue en coupe, suivant un plan vertical passant par l'axe Z-Z', de la cuvette 3 d'urinoir 1 selon l'invention
Figure 6 : La figure 6 est une vue de profil d'un urinoir 1 selon l'invention et illustre le positionnement préférentiel d'une utilisatrice
Figure 7 : La figure 7 représente une vue en perspective une cabine de toilette 20 équipée d'un urinoir 1 selon l'invention
Figure 8 : La figure 8 est une vue de dessus d'un autre modèle de cabine de toilette 20b équipée d'un urinoir 1 selon l'invention
Figure 9 : Les figures 9A, 9B et 9C sont des vues de côté de la cuvette 3 selon l'invention présentant des bords 4 de formes différentes

Sur les différentes figures, une même référence désigne un même objet ou une même partie d'un objet.

Sur les figures 1 à 4 et 9, l'urinoir 1 est constitué d'une cuvette 3 de forme allongée suivant l'axe horizontal X-X', symétrique par rapport à l'axe X-X'. La cuvette 3 comprend une partie arrière 6 terminée par une extrémité 7, et une partie avant 9, terminée par une extrémité avant 11. La cuvette 3 peut être en tout matériau habituellement utilisé pour la fabrication d'équipements de toilettes, et notamment en céramique, en métal, en résine ou en matériau polymérique. De préférence, la cuvette 3 est en résine ou en polyéthylène.

L'axe horizontal Z-Z' (visible sur les figures 1, 2 et 5) est perpendiculaire à l'axe X-X' et passe par les points les plus bas du bord 4. L'axe horizontal Z-Z' coupe les bords 4 de la cuvette aux points M et N.

Sur les figures 1, 2, 7, 8 et 9A, 9B, 9C, l'extrémité 7 est plane ce qui permet que cette extrémité de la cuvette 3 vienne en appui sur un mur ou une paroi (représentés sur les figures 7 et 8) et y soit fixée. De façon alternative, l'extrémité 7 pourrait présenter une forme différente, par exemple une forme arrondie.

Dans sa partie inférieure la cuvette 3 comporte une élongation 17 qui permet de masquer le système d'évacuation (15, 16).

La cuvette est symétrique par rapport à l'axe horizontal X-X'. Elle comporte une ouverture 5 tournée vers le haut.

Les bords 4, également symétriques par rapport à l'axe horizontal X-X', présentent de chaque côté de l'axe X-X' une forme concave, ouverture vers le haut. Les points M et N du bord 4, symétriques par rapport à l'axe X-X', représentent le point le plus bas du bord 4 et définissent la limite entre la partie avant 9 et la partie arrière 6 de la cuvette. La partie avant 9 est relevée vers le haut jusqu'à son sommet 11 qui forme l'extrémité avant de la cuvette 3. Sur les figures 1, 3, 4, 5, 6, 7 et 9C la partie arrière 6, est relevée vers le haut jusqu'à l'extrémité arrière 7 de la cuvette 3. Sur les figures 1, 3, 4, 6, le bord 4 s'inscrit de chaque côté de la cuvette 3 dans un arc de cercle.

Le bord 4 peut présenter des formes variées. Certaines sont illustrées sur les figures 9A, 9B et 9C.

Sur les figures 9A et 9B, la partie avant 9 est incurvée et la partie arrière 6, commençant à partir des points M et N du bord 4, est sensiblement plane. Sur la figure 9A les parties arrière 6 et avant 9 sont de longueurs d₁, d₂ comparables, et d₁ + d₂ = 40 cm. Sur la figure 9B, la partie arrière 6 est de longueur d₁ inférieure à 2 cm tandis que d₂ est égale à 68 cm.

Sur la figure 9C, la partie avant 9 est sensiblement rectiligne et inclinée par rapport à l'axe horizontal X-X', de longueur d₂ égale à environ 50 cm, la partie arrière 6 est de longueur d₁ égale à environ 10 cm et se termine par une extrémité 7 plus haute que l'extrémité avant 11.

Sur les figures 3, 4, 9A, 9B et 9C, on observe la hauteur k entre le point le plus bas du bord 4 (M, N) et l'extrémité avant 11 de la cuvette 3.

Avantageusement k est compris entre 5 et 15 cm, encore plus préférentiellement entre 5 et 10 cm.

Cette configuration, associée à la forme concave du grillage 13 facilite une compréhension rapide par l'utilisatrice de la position à adopter pour uriner.

Sur les figures 2, 3, 4 et 9A, 9B, 9C, on peut observer la longueur d₁ de la partie arrière 6, et la longueur d₂ de la partie avant 9.

Avantageusement d₂ est compris entre 20 et 70 cm, encore plus préférentiellement entre 30 et 40 cm.

Avantageusement la somme d₁ + d₂ est supérieure ou égale à 30 cm, encore plus préférentiellement de 50 à 70 cm.

L'ouverture 5 est fermée par un grillage 13 en matériau hydrofuge ou porteur d'un revêtement en matériau hydrofuge. Le matériau hydrofuge peut notamment être un polymère fluoré, comme par exemple du polytétrafluoroéthylène (PTFE aussi connu sous la marque TEFLON ^{®}), ou un revêtement à base de silicone.

Par exemple, le grillage 13 peut être en métal recouvert de PTFE ou de silicone.

Le grillage 13 est de forme concave, ouverture tournée vers le haut, la courbure du grillage 13 évoluant sur la longueur de la cuvette 3 : la partie la plus incurvée se situe dans le plan vertical passant par les points M et N où les bords 4 sont les plus bas, tandis que la grille 13 est presque plane au niveau des extrémités 7 et 11. Sur la figure 5 on observe le rayon de courbure r dans la partie de la grille 13, au niveau des points M et N, où la courbe est la plus prononcée. Avantageusement, r est compris entre 40 cm et 120 cm, de préférence entre 60 cm et 120 cm.

La grille 13 épouse les contours des bords 4 de la cuvette 3. La grille 13 vient se poser au plus près du bord 4 de la cuvette 3 qui est sans rebords pour éviter tout dépôt éventuel de saleté. Comme illustré sur les figures 2 et 4, la grille 13 est fixée à la cuvette 3 par clipsage au moyen d'éléments de clipsage mâle 8b, 10b et femelle 8a, 10a placés sur les bords 14 de la grille 13 et au niveau des parois intérieures 2 de la cuvette 3. Sur les figures 2 et 4 les éléments de clipsage mâles sont des ergots 8b, 10b, portés par la grille 13 et placés aux extrémités avant et arrière de la grille 13, au niveau de l'axe de symétrie X-X' et les éléments de clipsage femelles sont des dépressions situées dans les parois intérieures 2 de la cuvette 3. On pourrait prévoir une organisation, et notamment une répartition, différente des éléments de clipsage, c'est-à-dire : une répartition des éléments de clipsage en d'autres points des bords 14 de la grille 13 ; un nombre d'éléments de clipsage plus important ; des éléments de clipsage de forme différente ; une distribution entre éléments mâles et femelles différente. Ces adaptations relèvent des connaissances générales de l'homme du métier. Le clipsage est un mode de fixation qui permet un montage/démontage facile de la grille 13 pour l'entretien de la cuvette et présente une résistance suffisante pour résister aux conditions d'usage de l'urinoir. La taille et la forme des mailles de la grille 13 sont choisies pour ne pas retenir de liquide au moment de la miction. Par exemple, on peut prévoir que les orifices de la grille présentent une surface supérieure ou égale à 100mm².

On peut prévoir que le grillage soit d'une épaisseur comprise entre 1 et 2 mm. L'homme du métier est capable d'adapter la taille et la forme des mailles de la grille 13 en tenant compte à la fois des contraintes techniques exposées ci-dessus et de critères esthétiques.

La présence du grillage évite que l'utilisatrice ne s'assoie sur la cuvette, il rend évident pour l'utilisatrice que l'urinoir est destiné à recevoir des liquides, notamment des urines, à l'exclusion de toute autre matière. Par ailleurs, le caractère hydrophobe de la surface du grillage casse le jet projeté par la miction, facilite l'écoulement, et évite les projections liquides par rebond sur les parois internes 2 de la cuvette.

Sur les figures 4, 5 et 6 est représenté le fond 8 de la cuvette 3. Sur la figure 4, le fond 8 de la cuvette 3 est représenté au niveau du plan vertical passant par l'axe X-X'. Avantageusement le fond 8 de la cuvette 3 est en pente inclinée vers le bas depuis la partie avant 9 vers la partie arrière 6 de la cuvette 3 et se termine au niveau de l'extrémité 7 en débouchant sur une ouverture 15 qui se prolonge par une canalisation 16 à l'extérieur de la cuvette 3. L'angle α formé par le fond 8 de la cuvette 3 avec l'horizontale caractérise l'inclinaison du fond 8 de la cuvette 3 qui favorise l'écoulement des urines vers le système d'évacuation 15, 16.

Avantageusement α est supérieur ou égal à 0,5 °, encore plus préférentiellement compris entre 1 et 10°, encore plus avantageusement de 2 à 7°.

Sur les figures 4 et 6 est représentée la hauteur h qui caractérise la différence de hauteur entre le bord 4 de la cuvette 3 par rapport au fond 8 de la cuvette 3. Cette hauteur h n'est pas identique dans toutes les parties de la cuvette 3, mais il est souhaitable qu'elle présente partout une valeur supérieure à une valeur minimale choisie pour éviter les désagréments que sont les projections par rebond sur les parois intérieures 2 et une trop grande proximité visuelle de l'utilisatrice avec le fond 8 de la cuvette 3.

Avantageusement en toute partie de la cuvette 3, h est supérieure ou égale à 15 cm.

Sur les figures 3, 4 et 6 est représentée la hauteur H' entre la partie la plus basse du bord 4 (au niveau des points M et N) et la partie inférieure 12 de la cuvette 3. Lorsque la cuvette 3 est surélevée par rapport au sol 28 comme illustré sur les figures 6 et 7, on définit la hauteur H entre la partie la plus basse du bord 4 (au niveau des points M et N) et le sol 28. Dans cette configuration H' est inférieur à H. Lorsque la cuvette 3 est posée sur le sol H' = H.

Le choix de la hauteur H permet le positionnement de la cuvette 3 par rapport au sol de telle sorte que l'utilisatrice puisse se placer de façon confortable en position semi accroupie. Avantageusement H est inférieure ou égale à 50 cm, encore plus préférentiellement H est de 20 à 35 cm.

Sur les figures 4, 5 et 6 on observe une ouverture 15 dans le bas de la partie arrière 7 de la cuvette 3, cette ouverture 15 étant destinée à recueillir les urines et tout autre liquide qui serait déversé dans la cuvette 3.

Dans la configuration représentée sur les figures 4 et 6, le système d'évacuation de la cuvette 3, placé sous l'élongation 17, est constitué d'une ouverture 15 reliée à une canalisation 16. La canalisation 16 est reliée à une évacuation (non représentée) au travers d'une ouverture dans le mur. L'ouverture 15 peut être équipée d'une grille, mais ce n'est pas indispensable dans la mesure où la grille 13 fait déjà obstacle à l'entrée de corps solides dans la canalisation 16.

De façon alternative, l'élongation 17 pourrait être remplacée par un pied permettant de poser la cuvette 3 sur le sol. Selon cette variante, de façon connue, la canalisation 16 pourrait être reliée à une évacuation au travers d'une ouverture dans le sol.

La largeur *l* de la cuvette 3 suivant l'axe Z-Z' désignée *l₁* dans sa partie arrière 6, visible sur les figures 2 et 5, est sensiblement constante lorsque l'on se déplace le long de l'axe X-X'. La largeur *l* de la cuvette 3 diminue progressivement dans la partie avant 9 jusqu'à l'extrémité avant 11 où elle est désignée *l₂*.

De façon alternative, on pourrait prévoir (variante non représentée) que la largeur *l* varie depuis l'extrémité arrière 7 jusqu'à l'extrémité avant 11, tout au long de l'axe X-X', par exemple la cuvette 3 pourrait présenter une forme ovoïde.

Avantageusement, dans la partie arrière 6, la largeur *l₁* de la cuvette est comprise entre 20 et 40 cm, avantageusement entre 25 et 35 cm. Avantageusement, à l'extrémité avant 11, la largeur *l*₂ de la cuvette est inférieure ou égale à 10 cm, avantageusement comprise entre 4 et 7 cm. Cette gamme de largeur permet à l'utilisatrice de chevaucher la cuvette 3 et de se placer en position semi-accroupie au dessus de la cuvette 3 sans inconfort.

Sur les figures 2 et 5, on observe l'épaisseur e de la cuvette 3 au niveau des bords 4. Cette épaisseur e est choisie pour inciter les utilisatrices à ne pas s'asseoir sur la cuvette. Sur ces figures, les bords 4 sont d'épaisseur e sensiblement constante tout autour de la cuvette 3. De façon alternative, on pourrait prévoir que l'épaisseur e varie en fonction l'emplacement sur la cuvette 3.

De préférence l'épaisseur e est inférieure ou égale à 10 mm, avantageusement de 0,5 à 4 mm.

Comme illustré sur la figure 5, l'épaisseur e des parois de la cuvette 3 peut varier en fonction de la zone concernée. Par exemple, l'épaisseur e' des parois de la cuvette 3 dans la partie inférieure 8 de la cuvette peut être plus importante comparativement à l'épaisseur mesurée au niveau des bords 4 (désignée e).

Sur la figure 6 est représenté un urinoir 1 selon l'invention et une utilisatrice qui chevauche l'ouverture 5 de la cuvette 3. L'urinoir 1 est fixé au mur ou à la paroi 19 par son extrémité arrière plane 7 et dispose d'un système d'évacuation, placé à l'intérieur de l'élongation 17, consistant en une ouverture 15 dans le bas de l'extrémité arrière 7, l'ouverture 15 étant reliée à une canalisation 16. L'utilisatrice est en position semi-accroupie sans que la partie postérieure de ses cuisses ou de ses fesses ne soit en contact avec les bords 4 de l'urinoir 1. L'extrémité avant 11, légèrement relevée par rapport à la partie centrale, permet de retenir le jet d'urine dans la cuvette 3, quelle que soit la morphologie de l'utilisatrice et la direction du jet d'urine. La grille hydrofuge 13 casse le jet d'urine et évite les projections, malgré la faible profondeur h de la cuvette 3. La forme de la grille 13 et la forme des bords 4 aident l'utilisatrice à se positionner correctement de façon rapide. La hauteur H entre la partie inférieure du bord 4 et le sol est adaptée pour permettre une utilisation avec les sous vêtements ou le pantalon 18 baissés au niveau des jambes mais en évitant un déshabillage complet.

Outre les éléments représentés sur les figures 1 à 6, l'urinoir peut être équipé d'un robinet ou d'une chasse d'eau (non représentés), au dessus de la partie arrière 6, permettant de rincer la cuvette.

Sur la figure 7 est représentée une cabine 20 comportant trois parois fixes 19, 22, 24, un plancher 28, et une porte 21 du côté opposé à l'urinoir 1. L'urinoir 1 est fixé sur la paroi 19, il est surmonté d'un robinet 25 et raccordé à une canalisation 23 située à l'extérieur de la cabine 20. La poubelle 26 permet de collecter les déchets solides (papier toilette par exemple). L'ensemble de la cabine 20 est démontable et plusieurs cabines peuvent être posées côté à côté, les parois latérales 22, 24 peuvent être partagée par deux cabines voisines.

Sur la figure 8 est représentée une cabine 20b comportant un plancher 28, trois parois fixes : une paroi 19 sur laquelle est fixé l'urinoir 1, deux parois latérales 22, 24 prolongées par des panneaux de retour 22b et 24b et une paroi fixe 27 du côté opposé à l'urinoir 1, décalée par rapport aux retours 22b et 24b de façon à permettre le passage dans l'espace situé entre la paroi 27 et les panneaux de retour 22b et 24b, tout en protégeant l'intimité de l'espace intérieur de la cabine des regards extérieurs. L'urinoir 1 est fixé sur la paroi 19 et raccordé à une canalisation 23 située à l'extérieur de la cabine 20. La poubelle 26 permet de collecter les déchets solides (papier toilette par exemple).

D'autres configurations de cabine sont possibles, l'urinoir 1 étant peu encombrant et adaptable à des espaces variés.

Grâce à sa configuration particulière, le temps moyen passé à l'urinoir selon l'invention par les femmes est significativement réduit. L'utilisation du dispositif comprend une étape d'habillage/déshabillage réduite au strict minimum. Les urinoirs selon l'invention permettent donc de réduire par plus de 3 fois le temps de service pour les femmes, comparativement à des toilettes classiques, ce qui permet de diminuer voire de faire disparaître complètement les files d'attente. Ils permettent également une diminution significative du temps de service comparativement aux urinoirs pour femmes connus de l'art antérieur.

Par ailleurs, le fait que l'urinoir selon l'invention soit dédié aux urines permet de s'affranchir du besoin en chasse d'eau, l'écoulement des urines se faisant naturellement et sans odeur car sans contact avec de l'eau. Les urinoirs selon l'invention contribuent donc à la préservation de l'environnement en réduisant de manière drastique la consommation en eau (consommation d'une toilette : 6 litres/chasse d'eau).

L'urinoir 1 présente une longueur totale (d₁ + d₂) réduite par rapport à d'autres urinoirs pour femmes de l'art antérieur, tout en étant très satisfaisant en termes d'hygiène et de confort. Pour ces raisons l'urinoir 1 est mieux adapté que les urinoirs pour femmes de l'art antérieur à des structures dans lesquelles on cherche à réduire l'encombrement, notamment des structures mobiles.

L'invention concerne également une cabine de toilette, notamment une cabine mobile comprenant un plancher, trois parois fixes, une quatrième paroi fixe ou mobile permettant la fermeture complète ou partielle de l'espace intérieur de la cabine, ladite cabine étant équipée d'un urinoir 1 tel que décrit ci-dessus. L'urinoir 1 est posé sur un pied sur le plancher de la cabine ou fixé à l'une des parois latérales.

### Essais et résultats

Les événements sur lesquels les urinoirs ont été déployés ont permis de démontrer la rapidité et le niveau d'hygiène liés à l'utilisation de l'urinoir.

### En termes de gains de temps :

Des cabines comportant des urinoirs selon l'invention ont été mises en place dans 11 festivals accueillant en moyenne environ 50 000 personnes dont environ 50% de femmes, soit environ 25 000 utilisatrices potentielles par festival.
Nous avons compté environ 70 passages par cabine en un temps inférieur à 60 minutes, ce qui correspond à un temps de service moyen de 51 secondes. Ce chiffre doit être comparé avec une durée de 2 minutes 30 en moyenne dans des toilettes classiques.

L'utilisation des urinoirs selon l'invention permet une réduction des files d'attente de 66% par rapport aux toilettes cabines de l'art antérieur : les files d'attentes des femmes sont en moyenne de plus de 20 minutes pour l'utilisation des toilettes classiques, contre seulement 8 minutes pour l'utilisation de l'urinoir selon l'invention.

Ces résultats montrent que l'urinoir selon l'invention permet une utilisation facile et rapide et par conséquent une réduction considérable du temps de service.

### En termes de propreté :

### Essai 1 : (selon l'invention)

Des urinoirs selon l'invention munis d'une grille de forme concave, tournée vers le haut, fermant l'ouverture de la cuvette, permettent de casser le jet d'urine et d'éviter les projections et les débordements d'urine hors des limites de la cuvette.
De plus, la configuration des urinoirs selon l'invention entraine une compréhension immédiate de la part des utilisatrices du fait qu'ils sont conçus pour recevoir exclusivement de l'urine.
Dans un festival recevant 180 000 personnes dont 40 000 femmes, un passage du personnel de nettoyage toutes les 2 heures a permis de maintenir les urinoirs en état de propreté satisfaisante.

### Essai 2 : (comparatif)

Des urinoirs selon l'art antérieur munis d'une grille ayant une forme plate posée sur l'ouverture de la cuvette ont été utilisés dans un autre festival. De tels urinoirs ne permettent pas une fragmentation du jet d'urine qui est alors projetée hors de la cuvette et dans la direction de l'utilisatrice. Le bord de la cuvette et les alentours sont salis ainsi que les vêtements de l'utilisatrice. Dans ces équipements, le personnel de nettoyage est obligé de passer plusieurs fois par heure.

### Essai 3 : (comparatif)

Sur un autre festival accueillant 130 000 personnes, des urinoirs sans grille ont montré des difficultés à l'usage : les utilisatrices y ont jeté du papier, des selles, de déchets, de serviettes et des tampons. Les urinoirs sont sales, sentent mauvais et deviennent rapidement inutilisables.
Dans ces équipements, le personnel de nettoyage est obligé de passer plusieurs fois par heure et le retour des utilisatrices est en moyenne peu satisfaisant.

## Revendications

1. Urinoir (1) comprenant une cuvette (3) de forme allongée suivant un axe horizontal (X-X'), les parois internes (2) et le bord (4) de la cuvette (3) définissant une ouverture (5), tournée vers le haut, ladite cuvette (3) comprenant une partie arrière (6), de longueur d₁ suivant l'axe (X-X'), et une partie avant (9), de longueur d₂ suivant (X-X'), les points (M, N) représentant le point le plus bas du bord (4) définissent la limite entre la partie avant (9) et la partie arrière (6) de la cuvette (3), la partie arrière (6) comprenant une première extrémité (7), de largeur *l₁* suivant un axe horizontal (Z-Z'), perpendiculaire à l'axe (X-X'), la partie avant (9) comprenant une seconde extrémité (11), opposée à la première extrémité (7) suivant l'axe (X-X'), de largeur *l*₂ suivant l'axe (Z-Z'), l'ouverture (5) étant fermée par un grillage hydrofuge (13) de forme concave, le bord (4) étant de forme concave, ouverte vers le haut, sur les deux côtés de la cuvette (3) et k est la différence de hauteur entre les points (M, N) et la seconde extrémité (11), d₁ + d₂ est supérieur ou égal à 30 cm, d₂ est compris entre 20 et 70 cm, *l₁* est compris entre 20 et 40 cm, *l*₂ est inférieur ou égal à 10 cm, k est compris entre 5 et 15 cm.

2. Urinoir (1) selon la revendication 1 dans lequel k est compris entre 5 et 10 cm.

3. Urinoir (1) selon la revendication 1 ou 2 dans lequel d₂ est compris entre 30 et 40 cm.

4. Urinoir (1) selon l'une quelconque des revendications précédentes dans lequel le grillage (13) est en matériau hydrofuge ou porteur d'un revêtement en matériau hydrofuge comprenant au moins un polymère fluoré ou une silicone.

5. Urinoir (1) selon l'une quelconque des revendications précédentes dans lequel le grillage hydrofuge (13) présente un maillage d'une épaisseur comprise entre 1 et 2 mm et des orifices d'une surface supérieure ou égale à 1cm².

6. Urinoir (1) selon la revendication 5 dans lequel le maillage du grillage (13) présente des orifices d'une surface inférieure ou égale à 4 cm².

7. Urinoir (1) selon l'une quelconque des revendications précédentes dans lequel le grillage hydrofuge (13) est fixé à la paroi interne (2) au moyen d'éléments de clipsage (8a, 10a) sur la paroi interne (2) et d'éléments de clipsage complémentaires (8b, 10b) sur le grillage (13).

8. Urinoir (1) selon l'une quelconque des revendications précédentes dans lequel la hauteur h caractérise la différence de hauteur entre le bord (4) et le fond (8) de la paroi interne (2) de la cuvette (3), et h est supérieur ou égal à 10 cm.

9. Urinoir (1) selon l'une quelconque des revendications précédentes dans lequel le fond (8) de la paroi interne (2) de la cuvette (3) définit avec l'horizontale un angle (α) supérieur ou égal à 0,5°.

10. Urinoir (1) selon l'une quelconque des revendications précédentes qui comporte une ouverture (15) dans l'extrémité arrière (7) de la cuvette (3), cette ouverture (15) étant reliée à une canalisation (16).

11. Urinoir (1) selon l'une quelconque des revendications précédentes dans lequel la cuvette (3) présente une épaisseur e au niveau des bords (4) et *e* est inférieur ou égal à 10 mm, avantageusement de 0,5 à 4 mm.

12. Urinoir (1) selon l'une quelconque des revendications précédentes dans lequel le grillage (13) définit un rayon de courbure r dans le plan vertical passant par les points M et N, et r est de 40 à 120 cm, avantageusement de 60 à 120 cm.

13. Cabine (20, 20b) comportant un urinoir (1) selon l'une quelconque des revendications 1 à 12, deux parois latérales (22, 24), une paroi de fond (19) et un plancher (28).

14. Cabine (20, 20b) selon la revendication 13 qui est mobile.

15. Cabine (20, 20b) selon l'une quelconque des revendications 13 et 14 dans laquelle le point (M, N) le plus bas du bord (4) de la cuvette (3) définit avec le plancher (28) une hauteur H et H est supérieure ou égale à 50 cm, avantageusement de 20 à 25 cm.

## Patentansprüche

1. Urinal (1), umfassend ein Becken (3) mit verlängerter Form gemäß einer horizontalen Achse (X - X'), wobei die inneren Wände (2) und der Rand (4) des Beckens (3) eine Öffnung (5) definieren, die nach oben gedreht ist, wobei das Becken (3) einen hinteren Teil (6) mit einer Länge d₁ gemäß der Achse (X - X') und einen vorderen Teil (9) mit einer Länge d₂ gemäß (X - X') umfasst, wobei die Punkte (M, N), die den untersten Punkt des Rands (4) definieren, die Grenze zwischen dem vorderen Teil (9) und dem hinteren Teil (6) des Beckens (3) definieren, wobei der hintere Teil (6) ein erstes Ende (7) mit einer Länge *l*₁ gemäß einer horizontalen Achse (Z - Z') senkrecht zur Achse (X - X') umfasst, wobei der vordere Teil (9) ein zweites Ende (11) gegenüber dem ersten Ende (7) gemäß der Achse (X - X') mit einer Länge *l*₂ gemäß der Achse (Z - Z') umfasst, wobei die Öffnung (5) durch ein wasserabweisendes Gitter (13) mit konkaver Form geschlossen ist, wobei der Rand (4) eine konkave Form, die nach oben geöffnet ist, auf den zwei Seiten des Beckens (3) aufweist, und k die Höhendifferenz zwischen den Punkten (M, N) und dem zweiten Ende (11) ist, d₁ + d₂ grösser als oder gleich wie 30 cm ist, d₂ im Bereich zwischen 20 und 70 cm liegt, *l₁* im Bereich zwischen 20 und 40 cm liegt, *l*₂ kleiner als oder gleich wie 10 cm ist, k im Bereich zwischen 5 und 15 cm liegt.

2. Urinal (1) nach Anspruch 1, wobei k im Bereich zwischen 5 und 10 cm liegt.

3. Urinal (1) nach Anspruch 1 oder 2, wobei d₂ im Bereich zwischen 30 und 40 cm liegt.

4. Urinal (1) nach einem der vorhergehenden Ansprüche, wobei das Gitter (13) aus wasserabweisendem Material ist oder eine Verkleidung aus wasserabweisendem Material trägt, umfassend mindestens ein fluoriertes Polymer oder ein Silikon.

5. Urinal (1) nach einem der vorhergehenden Ansprüche, wobei das wasserabweisende Gitter (13) Maschen mit einer Dicke aufweist, die im Bereich zwischen 1 und 2 mm liegt, und Öffnungen mit einer Fläche von mehr als oder gleich wie 1 cm².

6. Urinal (1) nach Anspruch 5, wobei die Maschen des Gitters (13) Öffnungen mit einer Fläche von weniger als oder gleich wie 4 cm² aufweisen.

7. Urinal (1) nach einem der vorhergehenden Ansprüche, wobei das wasserabweisende Gitter (13) an die innere Wand (2) mit Hilfe von Schnappelementen (8a, 10a) auf der inneren Wand (2) und komplementären Schnappelementen (8b, 10b) auf dem Gitter (13) fixiert sind.

8. Urinal (1) nach einem der vorhergehenden Ansprüche, wobei die Höhe h die Höhendifferenz zwischen dem Rand (4) und dem Boden (8) der inneren Wand (2) des Beckens (3) kennzeichnet und h grösser als oder gleich wie 10 cm ist.

9. Urinal (1) nach einem der vorhergehenden Ansprüche, wobei der Boden (8) der inneren Wand (2) des Beckens (3) mit der Horizontalen einen Winkel (α) definiert, der grösser als oder gleich wie 0,5° ist.

10. Urinal (1) nach einem der vorhergehenden Ansprüche, das eine Öffnung (15) im hinteren Ende (7) des Beckens (3) umfasst, wobei diese Öffnung (15) mit einer Kanalisation (16) verbunden ist.

11. Urinal (1) nach einem der vorhergehenden Ansprüche, wobei das Becken (3) eine Dicke e auf der Ebene der Ränder (4) aufweist und e kleiner als oder gleich wie 10 mm, vorteilhafterweise von 0,5 bis 4 mm ist.

12. Urinal (1) nach einem der vorhergehenden Ansprüche, wobei das Gitter (13) einen Krümmungsradius r auf der vertikalen Ebene definiert, der durch die Punkte M und N verläuft, und r von 40 bis 120 cm, vorteilhafterweise von 60 bis 120 cm ist.

13. Kabine (20, 20b), umfassend ein Urinal (1) nach einem der Ansprüche 1 bis 12, zwei seitliche Wände (22, 24), eine Bodenwand (19) und eine Decke (28).

14. Kabine (20, 20b) nach Anspruch 13, die beweglich ist.

15. Kabine (20, 20b) nach einem der Ansprüche 13 und 14, wobei der unterste Punkt (M, N) des Rands (4) des Beckens (3) mit der Decke (28) eine Höhe H definiert und H grösser als oder gleich wie 50 cm, vorteilhafterweise von 20 bis 25 cm ist.

## Claims

1. A urinal (1) comprising a bowl (3) of elongated shape along a horizontal axis (X-X'), the inner walls (2) and the edge (4) of the bowl (3) defining an opening (5), turned upwards, said bowl (3) comprising a rear part (6), of length d₁ along the axis (X-X'), and a front part (9), of length d₂ along (X-X'), the points (M, N) representing the lowest point of the edge (4) define the limit between the front part (9) and the rear part (6) of the bowl (3), the rear part (6) comprising a first end (7), of width *l₁*, along a horizontal axis (Z-Z'), perpendicular to the axis (X-X'), the front part (9) comprising a second end (11), opposite the first end (7) along the axis (X-X'), of width *l*₂ along the axis (Z-Z'), the opening (5) being closed by a concave water-repellent screen (13), the edge (4) being concave, open upwards, on both sides of the bowl (3), and k is the height difference between the points (M, N) and the second end (11), d₁ + d₂ is greater than or equal to 30 cm, d₂ is between 20 and 70 cm, *l*₁ is between 20 and 40 cm, l₂ is less than or equal to 10 cm, k is between 5 and 15 cm.

2. The urinal (1) according to claim 1, wherein k is between 5 and 10 cm.

3. The urinal (1) according to claim 1 or 2, wherein d₂ is between 30 and 40 cm.

4. The urinal (1) according to any one of the preceding claims, wherein the screen (13) is made of water-repellent material or material carrying a coating of water-repellent material comprising at least one fluoropolymer or silicone.

5. The urinal (1) according to any one of the preceding claims, wherein the water-repellent screen (13) has a mesh with a thickness of between 1 and 2 mm and orifices with a surface greater than or equal to 1 cm².

6. The urinal (1) according to claim 5, wherein the mesh of the screen (13) has orifices with a surface less than or equal to 4 cm².

7. The urinal (1) according to any one of the preceding claims, wherein the water-repellent screen (13) is attached to the inner wall (2) by means of clipping elements (8a, 10a) on the inner wall (2) and complementary clipping elements (8b, 10b) on the screen (13).

8. The urinal (1) according to any one of the preceding claims, wherein the height h characterizes the difference in height between the edge (4) and the bottom (8) of the inner wall (2) of the bowl (3), and h is greater than or equal to 10 cm.

9. The urinal (1) according to any one of the preceding claims, wherein the bottom (8) of the inner wall (2) of the bowl (3) defines, with the horizontal, an angle (α) greater than or equal to 0.5°.

10. The urinal (1) according to any one of the preceding claims, which comprises an opening (15) in the rear end (7) of the bowl (3), this opening (15) being connected to a pipe (16).

11. The urinal (1) according to any one of the preceding claims, wherein the bowl (3) has a thickness e at the edges (4) and e is less than or equal to 10 mm, advantageously from 0.5 to 4 mm.

12. The urinal (1) according to any one of the preceding claims, wherein the screen (13) defines a radius of curvature r in the vertical plane passing through the points M and N, and r is from 40 to 120 cm, advantageously from 60 to 120 cm.

13. A cabin (20, 20b) comprising a urinal (1) according to any one of claims 1 to 12, two side walls (22, 24), a bottom wall (19) and a floor (28).

14. The cabin (20, 20b) according to claim 13, which is mobile.

15. The cabin (20, 20b) according to any one of claims 13 and 14, wherein the lowest point (M, N) of the edge (4) of the bowl (3) defines, with the floor (28), a height H and H is greater than or equal to 50 cm, advantageously from 20 to 25 cm.
